# EUROPÄISCHE PATENTSCHRIFT

(11) **EP 0 064 143 B1**
(45) Veröffentlichungstag und Bekanntmachung des Hinweises auf die Patenterteilung: **10.09.1986**
(21) Anmeldenummer: 82101863.7
(22) Anmeldetag: 09.03.1982
(51) Int. Cl.: B41J 31/12, B41J 1/20

(54) **Anordnung für Typenbanddrucker zum Verhindern ungewünschter Berührung zwischen dem Abdruckmaterial und dem Papier**
Arrangement to prevent undesired contact between the impression transfer material and the paper in a chain printer
Dispositif pour éviter tout contact indésirable entre le matériau de transfert d'impression et le papier dans des imprimantes à chaîne

(30) Priorität: 23.04.1981 DE 3116137
(43) Veröffentlichungstag der Anmeldung: 10.11.1982
(73) Patentinhaber: IBM DEUTSCHLAND GMBH, D-70569 Stuttgart (DE); International Business Machines Corporation, Armonk, N.Y. 10504 (US)
(72) Erfinder: Heinrich, Horst, Ing. grad., D-7000 Stuttgart 70 (DE); Herrmann, Günther Reimer, Ing. grad., D-7032 Sindelfingen (DE); Schmidt, Manfred, Ing. grad., D-7261 Deckenpfronn (DE)
(74) Vertreter: Brügel, Gerhard, Dipl.-Ing.

## Beschreibung

Die Erfindung betrifft ein Druckwerk mit einem umlaufendem, endlosem Typenband, das über ein Druckwiderlager mit im wesentlichen ebener Oberfläche geführt ist, mit Druckhämmern und mit in dem Spalt zwischen den Druckhämmern und den umlaufenden Typen geführtem Papier und zeilenparallel verlaufendem Farbband, wobei in der Ebene zwischen dem Papier und dem Farbband eine Trennplatte angeordnet ist.

Bei derartigen Typenbanddruckem wird ein möglichst geringer Abstand zwischen dem Typenband und den Druckhämmem angestrebt, um den Hammerweg gering zu halten und dadurch eine hohe Druckleistung zu erzielen. Durch den engen Spalt zwischen Typenband und Hämmern bzw. Hammerplatte ist sowohl das zu bedruckende Papier als auch das Farbband geführt. Da der Papiervorschub vertikal, der Farbbandvorschub jedoch horizontal verläuft, also zwischen dem Papier und dem Farbband Reiativbewegungen stattfinden, besteht die Gefahr, daß das Farbband während des Papiertransports bzw. während des Farbbandtransports am Papier anliegt und dort insbesondere am oberen Zeilenrand unbeabsichtigte Farbspuren hinterläßt. Dieses Verschmutzen des Papiers ist für das Druckbild störend.

Es treten aber durch eine derartige Papierverschmutzung darüber hinaus besondere Probleme auf, wenn das zu erstellende Schriftstück mittels eines optischen Lesers maschinenlesbar sein muß, also beispielsweise in OCR Schrift erstellt werden soll. Verschmutzungen auf dem Papier durch das Farbband können in diesem Fall zur Folge haben, daß beim nachfolgenden maschinellen Lesen des Textes Fehlersignale erzeugt werden, das Schriftstück also für die maschinelle Auswertung unbrauchbar ist.

Zum Stand der Technik ist US-A-4165188 zu nennen, wodurch es bekannt ist, bei einem Matrixdruckwerk mit über eine Walze geführtem Papier mittels durchbrochener, starrer und im Druckwerk starr befestigter Farbbandmaske bestimmter Formgebung das Farbband nur an der eigentlichen, einzigen Abdruckstelle in unmittelbarer Nähe des Papiers zu führen und somit sowohl an der Druckstelle als auch in den übrigen Bereichen des Farbbandes eine Berührung mit dem Papier zu verhindern.

US-A-3 874 285 zeigt weiterhin ein mit einer Typentrommel und Druckhämmern ausgestattetes Druckwerk, bei dem im Spalt zwischen Typenträger und -hämmern zwischen dem Farbband und dem Papier eine Blende mit je einer Aussparung für jede Druckstelle bzw. Typenreihe angeordnet ist. Diese Blende ist zwar in Richtung der Druckhammerbewegung nachgiebig, sie übt jedoch keine ständige aktive Stellkraft auf das Papier aus, sondern erfährt jeweils bei jeder Hammerbewegung eine Verformung in Richtung auf die Mantelfläche der Typentrommel, so daß außerhalb der Druckzeiten das Farbband in einem gewissen Abstand vom Papier geführt wird.

Durch die DE-OS-2015171 ist es weiterhin bekannt, in einem Typenbanddrucker mit zwischen dem zu bedruckenden Papier und den Typen angeordnetem Farbtuch oder Kohlepapier eine schlagfeste Folie aus Kunststoff anzuordnen, die bandförmig zwischen dem Farbtuch und den Typen verläuft und entweder parallel oder quer zur Druckzeile schrittweise fortgeschaltet wird. Diese Maßnahme dient jedoch dazu, die Typen vor Verschmutzung durch das Farbtuch bzw. das Kohlepapier zu schützen und ein Durchschlagen der Typen durch das Kohlepapier hindurch zu verhindern. Unerwünschte Berührungen zwischen Papier und Farbträger können mit dieser Anordnung nicht verhindert werden.

In der FR-A-2 391 851 ist schließlich ein Druckwerk der eingangs umschriebenen gattungsgemäßen Ausbildung gezeigt, bei dem in der Ebene zwischen Papier und Farbband eine mit einer Öffnung versehene Trennplatte angeordnet ist. Diese Trennplatte ist lediglich lose, also passiv zwischen den beiden Elementen geführt, ohne daß sie auf das eine oder andere der benachbarten Elemente, nämlich das Papier oder das Farbband, irgendeine Kraft auszuüben vermag. Im Bereich der Öffnung der Platte können somit Papier und Farbband auch zwischen den einzelnen Abdruckvorgängen einander anliegen.

Der Erfindung liegt die Aufgabe zugrunde, bei einem Druckwerk der oben bezeichneten Gattung zu gewährleisten, daß zwischen dem Papier und dem Farbband, insbesondere auch im unmittelbaren Bereich der jeweiligen Druckzeile, keine ungewollte Berührung und somit keine Verschmutzung des Papiers auftritt, auch wenn der Spalt zwischen den Typen und den Druckhämmern, durch den das Papier und das Farbband in einer ebenen Bewegungsbahn geführt werden, sehr eng ist. Diese Aufgabe ist durch die Ausbildung gemäß dem Patentanspruch 1 gelöst worden.

Die erfindungsgemäße Anordnung ist unmittelbar zwischen dem Papier und dem Farbband wirksam und stellt sicher, daß das zu bedruckende Papier, außer im Moment des Abdrucks der Typen, ständig vom Farbband separiert bleibt und daher keine Verschmutzung auf dem Papier entstehen kann. Außerdem wird durch die Anordnung nach der Erfindung auch das Einlegen des Farbbandes zwischen Papier und Typenband erleichtert. Schließlich erreicht man durch die Erfindung auch eine gewisse Bremswirkung auf das Papier, so daß eine gleichmäßige Vorspannung entsteht, die dem Flattern beim Papiervorschub entgegenwirkt. Ein weiterer Vorteil der Erfindung ist, daß die Trennplatte ohne Schwierigkeiten nachträglich in einen Typenbanddrucker eingebaut werden kann.

Spezielle Ausbildungen der erfindungsgemäßen Trennplatte und angrenzender Bauteile sind in den Unteransprüchen enthalten.

Die Erfindung wird nachfolgend anhand der Zeichnungen in einem Ausführungsbeispiel beschrieben.

Es zeigen :
Figur 1 in schaubildlicher Ansicht ein Typenbanddruckwerk in schematischer Darstellung der wesentlichen Baugruppen und Teile, mit einer Trennplatte zwischen Farbband und Papier ;
Figur 2 einen Schnitt durch das Typenbanddruckwerk gemäß Fig. 1 in der Ebene 2-2;
Figur 2A einen Teilschnitt entsprechend Fig. 2 in einer Alternativausführung der Hammerplatte ;
Figur 3 eine Einzelansicht der zwischen Farbband und Papier angeordneten Trennplatte.

Das in den Fig. 1 und 2 dargestellte Typenbanddruckwerk enthält ein endloses Typenband 1 aus Stahl mit je einer Spur für die Typen 2 und die Zeitmarken 3. Das Typenband 1 ist über eine Antriebsrolle 4 und über eine Spannrolle 5 geführt. Zum Antrieb des Typenbandes 1 dient ein Synchronmotor 6, der über einen Zahnriemen 7, eine Zahnriemenscheibe 8 und eine Antriebswelle 9 auf die Antriebsrolle 4 wirksam ist.

Ein als langgestreckter Quader ausgebildetes, vorzugsweise aus einem geeigneten Lagerwerkstoff, z. B. einem NE-Metall bestehendes Druckwiderlager 10 ist innerhalb der Typenbandschleife angeordnet und dient zur Führung des Typenbandes 1 sowie als Druckwiderlager für die Druckhämmer 11, die auf der rückwärtigen Seite des Druckwerkes in einer Druckhammereinheit 12 angeordnet sind. In dem Spalt zwischen den Druckhämmern 11 und dem Typenband 1 ist das Papier 13 geführt und erhält seinen Vorschub mittels in Pfeilrichtung angetriebener Stachelräder 14. Weiterhin verläuft zwischen dem Papier 13 und dem Typenband 1 ein Farbband 15, das zwischen einer ersten Spule 16 und einer zweiten Spule 17 hin- und herbewegt wird. Magnetische Abtaster 18 steuern die Umschaltung des Farbbandes 15, wenn die jeweilige Vorratsspule nahezu leer bzw. die jeweilige Aufnahmespule voll ist. Zur Führung des Papiers 13 ist auf der Frontseite der Druckhammereinheit 12 eine Hammerplatte 19 in vertikaler Ausrichtung angeordnet. Ein Ausschnitt 20 in der Hammerplatte 19 für die Köpfe 11a der Druckhämmer 11 ermöglicht deren Betätigung in Richtung auf das Typenband 1 und das Druckwiderlager 10.

Wie aus Fig. 1 und insbesondere aus Fig. 2 hervorgeht, ist an einem Rahmenteil 24 eine Trennplatte 21 befestigt, die zwischen das Papier 13 und das Farbband 15 ragt. Die Trennplatte 21 ist, wie die Fig. 2 und 3 zeigen, mit zwei längsverlaufenden Knicklinien 22a, 22b und einem Einschnitt 23 versehen. Der Einschnitt 23 befindet sich in der Höhe der Druckzeile und ist um einen geringen Betrag länger als die Druckhammerreihe, entsprechend der Länge der Druckzeile. Der Einschnitt 23 gibt daher den Weg der Druckhämmer 11 zum Abdruck der Typen frei. Durch den Einschnitt 23 in der Trennplatte 21 sind beiderseits lappenförmige Seitenteile 21 a an der Trennplatte 21 angeformt. Die Seitenteile 21a ragen daher zu beiden Seiten der Druckzeile in den Spalt zwischen dem Farbband 15 und dem Papier 13.

Die Trennplatte 21 ist am Rahmenteil 24 auf geeignete Weise, z. B. mittels Schrauben (wie in Fig. 3 angedeutet) oder durch Kleben befestigt. 'Als Material für die Trennplatte 21 verwendet man zweckmäßig eine Folie aus transparentem Kunststoff, z. B. eine Polyesterfolie. Die Dicke der Trennplatte 21 liegt im Bereich zwischen 0,2 und 0,5 mm und wird so gewählt, daß die Trennplatte 21 unter der Wirkung ihrer Eingenelastizität ständig eine ausreichende Kraft auf das Papier 13 ausübt, um dieses vom Farbband 15 zu separieren und gegen die Hammerplatte 19 zu drücken.

Infolge der Knicklinien 22a, 22b hat die Trennplatte 21 einen Querschnitt in der Form eines abgeflachten z (Fig. 2), wobei der unterste Schenkel flach am Rahmenteil 24, an dem er befestigt ist, anliegt und die obere Kante 23a bzw. die Knicklinien 22b am Papier 13 anliegen, dieses gegen die Hammerplatte 19 drückend. Die beste Wirkung wird erzielt, wenn die obere Kante 23a der Trennplatte 21 möglichst nahe am unteren Rand der Druckzeile angeordnet ist.

In Fig. 2A ist eine Alternativausführung der Hammerplatte 19 dargestellt, bei welcher die Anlagelinie der Trennplatte 21 durch eine entsprechende Formgestaltung der Hammerplatte eindeutig festgelegt ist. Hier befindet sich an der Hammerplatte 19 unmittelbar unterhalb des Ausschnitts 20 auf der der Trennplatte 21 zugekehrten Seite ein Vorsprung 19a. Wie die Darstellung nach Fig. 2A zeigt, liegt die Trennplatte 21 hier mit ihrer oberen Kante 23a bzw. den Knicklinien 22b am Vorsprung 19a der Hammerplatte 19 an, wodurch eine verbesserte Vorspannung des Papiers 13 erzielt wird.

Nachfolgend wird die Wirkungsweise der beschriebenen Anordnung erläutert.

Nach dem Einführen des Papiers 13 in die Druckstation und dem Einlegen des Farbbandes 15 wird der Druckvorgang ausgelöst, und die Druckhämmer 11 werden jeweils zu dem Zeitpunkt angeschlagen, an dem das betreffende Zeichen des Typenbandes 1 sich an der Druckposition befindet, an der es abgedruckt werden soll. Nach dem Abdruck einer vollständigen Druckzeile führt das Papier 13 unter dem Antrieb der Stachelräder 14 einen Vorschubschritt in Pfeilrichtung aus und wird auf die nächste zu bedruckende Zeile eingestellt. Während dieser Vorschubzeit wird eine das Papier an die Hammerplatte 19 andrückende Bremsleiste 25 (in Fig. 2 schematisch dargestellt) gelöst, z. B. elektromagnetisch entgegen einer Federkraft, so daß das Papier 13 ungebremst bewegt werden kann.

In dem Spalt zwischen Typenband 1 und Hammerplatte 19 besteht an sich die Tendenz, daß das Farbband 15 während der Relativbewegungen zwischen Papier 13 und Farbband 15 Abfärbungen auf dem Papier 13 erzeugt, mit der Folge einer Verschmutzung der nicht bedruckten Flächenbereiche. Die Trennplatte drückt jedoch das Papier 13 im Bereich des Farbbandes 15 von diesem hinweg an die Hammerplatte 19 und bewirkt damit eine Separierung von Farbband und Papier. Diese Separierung findet sowohl im Randbereich beiderseits der Druckzeile infolge der zwischen dem Papier 13 und dem Farbband 15 befindlichen Seitenteile 21a statt als auch im gesamten Bereich der Druckzeile und des Farbbandes 15. Ein Verschmutzen des Papiers 13 durch das Farbband 15 ist daher vermieden. Eine weitere Wirkung ist, daß die Trennplatte 21 durch ihr ständiges Anliegen am Papier 13 gegen die Fläche der Hammerpiatte 19 auch die Wirkung der Bremsleiste 25 unterstützt und zur Aufrechterhaltung einer gewissen Papierspannung beiträgt. Dies gilt insbesondere auch für die Ausführung nach Fig. 2A. Auf diese Weise wird die Papierführung stabilisiert und der Druckvorgang günstig beeinflußt.

## Patentansprüche

1. Druckwerk mit umlaufendem, endlosem Typenband (1), das über ein Druckwiderlager (10) mit im wesentlichen ebener Oberfläche geführt ist, mit Druckhämmem (11) und mit in dem Spalt zwischen den Druckhämmern und den umlaufenden Typen (2) geführtem Papier (13) und zeilenparallel verlaufendem Farbband (15), wobei in der Ebene zwischen dem Papier (13) und dem Farbband (15) eine Trennplatte (21) angeordnet ist, dadurch gekennzeichnet, daß die Trennplatte (21)
elastisch ausgebildet ist,
im Bereich des Druckwiderlagers (10) unmittelbar benachbart zum Typenband (1) befestigt ist,
mit ihrer oberen Kante (23a) unmittelbar angrenzend und parallel an die Druckzeile verläuft und
bezüglich der Ebene zwischen dem Papier (13) und dem Farbband (15) so geformt ist, daß sie unter der Wirkung ihrer Eigenelastizität auf das Papier (13) ständig eine vom Farbband (15) weg gerichtete Kraft ausübt.

2. Druckwerk nach Anspruch 1, daduch gekennzeichnet, daß die Trennplatte (21) an ihrer oberen Kante (23a) einen Einschnitt (23) aufweist, der an die Unterseite und beiderseits der Druckzeile angrenzt.

3. Druckwerk nach den Ansprüchen 1 und 2, dadurch gekennzeichnet, daß die Trennplatte (21) oberhalb ihres in einer horizontalen Linie angeordneten Befestigungsbereiches eine Knicklinie (22a) aufweist.

4. Druckwerk nach den Ansprüchen 1 bis 3, dadurch gekennzeichnet, daß die Trennplatte (21) nahe einer an die Druckzeile angrenzenden Linie eine Knicklinie (22b) aufweist, welche ein das Papier (13) an die Hammerplatte (19) andrückendes Anlagelineal bildet.

5. Druckwerk nach den Ansprüchen 1 bis 3, dadurch gekennzeichnet, daß die Hammerplatte (19) nahe einer an die Druckzeile angrenzenden Linie einen zeilenparallel verlaufenden Vorsprung (19a) aufweist, welcher für die Trennplatte (21) als Anlagelineal wirksam ist.

6. Druckwerk nach den Ansprüchen 1 bis 3 und 4 oder 5, dadurch gekennzeichnet, daß die Trennplatte (21) aus einem transparenten Kunststoff besteht.

7. Druckwerk nach den Ansprüchen 1 bis 3, 4 oder 5 und 6, dadurch gekennzeichnet, daß die Trennplatte (21) aus Polyesterfolie besteht.

## Claims

1. Printing unit with rotating continuous type band (1) guided via a platen (10) with a substantially planar surface, with print hammers (11) and paper (13) guided in the gap between the print hammers and the rotating types (2) and with a line-parallel ribbon (15), with a separator plate (21) being provided in the plane between the paper (13) and the ribbon (15), characterized in that the separator plate (21)
is of elastic design,
is mounted in the area of the platen (10) in the immediate vicinity to the type band (1),
extends with its upper edge (23a) in the immediate vicinity of, and in parallel to the print line, and
with reference to the plane between the paper (13) and the ribbon (15) is formed in such a manner that under the effect of its intrinsic elasticity it continuously exerst on the paper (13) a force away from the ribbon (15).

2. Printing unit as claimed in claim 1, characterized in that the separator plate (21) has at its upper edge (23a) an opening (23) adjacent to the lower side and to both sides of the printing line.

3. Printing unit as claimed in claims 1 and 2, characterized in that the separator plate (21) has a bent line (22a) over its fixing region which is provided in a horizontal line.

4. Printing unit as claimed in claims 1 to 3, characterized in that the separator plate (21) has near a line adjacent the print line a bent line (22b) forming a positioning ruler pushing the paper (13) to the hammer plate (19).

5. Printing unit as claimed in claims 1 to 3, characterized in that close to a line adjacent the print line the hammer plate (19) has a line-parallel nose (19a) acting as a positioning ruler for the separator plate (21).

6. Printing unit as claimed in claims 1 to 3 and 4 or 5, characterized in that the separator plate (21) consists of a transparent synthetic material.

7. Printing unit claimed in claims 1 to 3, 4 or 5 and 6, characterized in that the separator plate (21) consists of a polyester foil.

## Revendications

1. Dispositif d'impression comprenant une bande porte-caractères (1) sans fin à mouvement de circulation, qui est guidée sur une enclume d'impression (10) ayant une surface sensiblement plane, et des marteaux d'impression (11), le papier (13) et un ruban encreur (15) s'étendant parallèlement à la ligne d'impression étant guidés dans l'espace séparant les marteaux d'impression des caractères (2) en circulation, et une plaque séparatrice (21) étant disposée dans le plan entre le papier (13) et le ruban encreur (15), caractérisé par le fait que la plaque séparatrice (21) :
est élastique,
est fixée dans la zone de l'enclume d'impression (10) au voisinage immédiat de la bande porte-caractères (1),
s'étend par son bord supérieur (23a) de façon directement contiguë et parallèlement à la ligne d'impression, et
est, par rapport au plan entre le papier (13) et le ruban encreur (15), formée de telle sorte que, sous l'effet de son élasticité propre, elle exerce constamment sur le papier (13) une force l'éloignant du ruban encreur (15).

2. Dispositif d'impression selon la revendication 1, caractérisé par le fait que la plaque séparatrice (21) présente à son bord supérieur (23a) une échancrure (23) contiguë au bord inférieur et aux deux côtés de la ligne d'impression.

3. Dispositif d'impression selon les revendi- caions 1 et 2, caractérisé par le fait que la plaque séparatrice (21) présente une ligne d'inflexion (22a) au-dessus de sa zone disposée en une ligne horizontale.

4. Dispositif d'impression selon les revendications 1 à 3, caractérisé par le fait que la plaque séparatrice (21) présente, à proximité d'une ligne contiguë à la ligne d'impression, une ligne d'inflexion (22b) qui forme une règle d'appui pressant le papier (13) contre la plaque à marteaux (19).

5. Dispositif d'impression selon les revendications 1 à 3, caractérisé par le fait que la plaque à marteaux (19) présente, à proximité d'une ligne contiguë à la ligne d'impression, une partie en saillie (19a) s'étendant parallèlement à la ligne d'impression et servant de règle d'appui pour la plaque séparatrice (21).

6. Dispositif d'impression selon les revendications 1 à 3 et 4 ou 5, caractérisé par le fait que la plaque séparatrice (21) est réalisée en une matière plastique transparente.

7. Dispositif d'impression selon les revendications 1 à 3, 4 ou 5 et 6, caractérisé par le fait que la plaque séparatrice (21) est réalisée en feuille de polyester.
